# EUROPÄISCHE PATENTSCHRIFT

(11) **EP 2 196 284 B1**
(45) Veröffentlichungstag und Bekanntmachung des Hinweises auf die Patenterteilung: **18.01.2012**
(21) Anmeldenummer: 09177206.1
(22) Anmeldetag: 26.11.2009
(51) Int. Cl.: B24B 7/18, B24B 23/00, B24B 55/10, B24B 27/00, B24B 27/027, B24B 23/02, B24B 23/04, B25F 5/02

(54) **Handgehaltene Reinigungs-/Schleifmaschine**
Handheld cleaning/grinding machine
Machine de nettoyage/ d'affilage manuelle

(30) Priorität: 10.12.2008 DE 102008063508
(43) Veröffentlichungstag der Anmeldung: 16.06.2010
(73) Patentinhaber: Flex-Elektrowerkzeuge GmbH, 71711 Steinheim/Murr (DE)
(72) Erfinder: Panzer, Udo, 71384 Weinstadt-Endersbach (DE)
(74) Vertreter: Hoeger, Stellrecht & Partner Patentanwälte

(56) Entgegenhaltungen:
- EP-A1- 1 719 581
- EP-A1- 1 961 518
- WO-A1-01/96064
- WO-A2-2006/039415
- US-A- 2 365 232
- US-A- 5 239 783
- US-A- 5 788 561

## Beschreibung

Die Erfindung betrifft eine handgehaltene Reinigungs-/Schleifmaschine, umfassend eine Halteeinrichtung zum Halten der Reinigungs-/Schleifmaschine, einen Antriebsmotor, welcher an der Halteeinrichtung angeordnet ist, und einen Werkzeugkopf, welcher um mindestens eine Schwenkachse relativ zur Halteeinrichtung schwenkbar ist.

Aus der EP 1 719 581 A1 ist eine handgehaltene Schleifmaschine bekannt, umfassend eine Halteeinrichtung zum Halten der Schleifmaschine, einen Antriebsmotor, welcher an der Halteeinrichtung angeordnet ist, einen Werkzeugkopf, welcher um mindestens eine Schwenkachse relativ zur Halteeinrichtung schwenkbar ist und eine über den Antriebsmotor angetriebene Werkzeugantriebswelle aufweist, und eine Übertragungseinrichtung zur Drehmomentübertragung vom Antriebsmotor zur Werkzeugantriebswelle. Die Übertragungseinrichtung weist eine starre Welle auf, welche an die Werkzeugantriebswelle über ein Getriebe oder eine Gelenkeinrichtung gekoppelt ist.

Aus der EP 1 719 581 A1 ist ferner eine Werkzeughalteeinrichtung für eine handgehaltene Schleifmaschine bekannt, welche eine Fixierungseinrichtung zur lösbaren Fixierung der Werkzeughalteeinrichtung an einem Werkzeugkopf und eine Welle zum Antrieb eines von der Werkzeughalteeinrichtung gehaltenen Werkzeugs, welche an eine Werkzeugantriebswelle des Werkzeugkopfs koppelbar ist, umfasst. Die Werkzeughalteeinrichtung kann ein Getriebe und insbesondere ein Untersetzungsgetriebe aufweisen, über welches die Welle an die Werkzeugantriebswelle gekoppelt ist oder koppelbar ist.

Aus der EP 1 961 518 A1 ist eine handgehaltene Reinigungs-/Schleifmaschine bekannt, bei der an einer Halteeinrichtung mindestens eine Kupplung zum Anschluss mindestens einer ersten Flüssigkeitsleitung angeordnet ist. Von der mindestens einen Kupplung führt mindestens eine zweite Flüssigkeitsleitung zu einem Werkzeugkopf.

Aus der US 5,788,561 ist eine Bodenschleifmaschine bekannt, welche durch einen stehenden Bediener verwendbar ist.

Aus der US 2,365,232 ist ein tragbares angetriebenes Schneidwerkzeug bekannt.

Aus der DE 203 09 337 U1 ist ein Handgriff für rotierende Oberflächen-Bearbeitungswerkzeuge bekannt, bestehend aus einem Griffstück und einem mit dem Griffstück lösbar und auswechselbar verbundenen beziehungsweise verbindbaren Werkzeugträger wobei das Griffstück aus einem Griffgehäuse und einer darin drehbar angeordneten, mit einem Rotationsantrieb verbindbaren Antriebswelle und der Werkzeugträger aus einer Wellenhülse und einem darin drehbar angeordneten, mit dem jeweiligen Werkzeug verbindbaren Abtriebswelle bestehen, und wobei die Wellenhülse über Haltemittel an dem Griffgehäuse befestigbar ist, während die Abtriebswelle mit der Antriebswelle über eine Steckverbindung drehmomentschlüssig verbindbar ist. Die Haltemittel sind als Schnellspanneinrichtung insbesondere nach Art einer Bajonettverbindung ausgebildet.

Der Erfindung liegt die Aufgabe zugrunde, eine handgehaltene Reinigungs-/ Schleifmaschine der eingangs genannten Art bereitzustellen, welche ein ermüdungsfreies Bedienen für einen Anwender erlaubt.

Diese Aufgabe wird bei der eingangs genannten handgehaltenen Reinigungs-/ Schleifmaschine erfindungsgemäß dadurch gelöst, dass zwischen dem Antriebsmotor und einer Lüftereinrichtung für den Antriebsmotor und/oder einer Getriebeeinrichtung ein Kanal angeordnet ist, welcher in einem Handgriff zum Halten der Reinigungs-/Schleifmaschine gebildet ist.

Die handgehaltene Reinigungs-/Schleifmaschine kann in Verbindung mit einem geeigneten Werkzeug als reine Reinigungsmaschine, als reine Schleifmaschine oder als Kombinationsmaschine ausgebildet sein, welche sowohl als Reinigungsmaschine als auch als Schleifmaschine einsetzbar ist.

Der Antriebsmotor ist prinzipiell der schwerste Teil der handgehaltenen Reinigungs-/Schleifmaschine. Dadurch, dass der Handgriff dem Antriebsmotor "vorgeschaltet" ist, kann der schwerste Teil der Maschine zwischen den Händen des Bedieners liegen bzw. die Maschine kann an oder in der Nähe ihres Schwerpunkts gehalten werden.

Durch die Lüftereinrichtung kann ein Luftstrom erzeugt werden, welcher durch den Kanal strömt und den Antriebsmotor zu dessen Kühlung umströmen kann. Dadurch wird der Handgriff mit dem darin gebildeten Kanal auch zur Kühlung des Antriebsmotors verwendet.

Darüber hinaus lässt sich bei geeigneter Lagerung des Antriebsmotors und der Getriebeeinrichtung und insbesondere schwimmender Lagerung eine geringe Vibrationsübertragung und Geräuschübertragung auf ein Gehäuse realisieren; der Antriebsmotor und die Getriebeeinrichtung lassen sich getrennt lagern und damit lassen sich Vibrationen für den Antriebsmotor und die Getriebeeinrichtung getrennt dämpfen.

Insbesondere ist unterhalb des Haltegriffs ein Fingerdurchtauchbereich. Dadurch kann ein Bediener die Reinigungs-/Schleifmaschine an dem Handgriff sicher halten.

Insbesondere sind die Lüftereinrichtung und/oder die Getriebeeinrichtung näher zu dem Werkzeugkopf angeordnet als der Antriebsmotor. Dadurch ergibt sich ein einfacher serieller Aufbau der Antriebskomponenten der handgehaltenen Reinigungs-/Schleifmaschine.

Der Antriebsmotor treibt insbesondere eine Welleneinrichtung an, welche an den Werkzeugkopf gekoppelt ist und ein Werkzeug antreibt. Es können dabei ein oder mehrere Getriebe zwischengeschaltet sein. Die Welleneinrichtung umfasst beispielsweise eine flexible Welle.

Günstig ist es, wenn der Antriebsmotor und die Lüftereinrichtung und/oder die Getriebeeinrichtung in einer Gehäuseeinrichtung angeordnet sind. Dadurch ergibt sich ein einfacher Aufbau und die Antriebskomponenten lassen sich auf effektive Weise vor Umgebungseinflüssen schützen. Es ist dabei grundsätzlich möglich, dass der Antriebsmotor und die Lüftereinrichtung und/oder Getriebeeinrichtung in getrennten Gehäusen angeordnet sind, wobei eine fluidwirksame Verbindung durch den Kanal gegeben ist, oder in einem gemeinsamen Gehäuse angeordnet sind.

Insbesondere ist der Gehäuseeinrichtung eine durchgehende Öffnung unterhalb des Handgriffs zugeordnet. Dadurch ist ein Fingerdurchtauchbereich bereitgestellt. Dadurch kann ein Bediener die Reinigungs-/Schleifmaschine an dem Handgriff halten, wobei dann die Hand quer zu einer Erstreckungsrichtung der Halteeinrichtung orientiert sind.

Günstig ist es, wenn die Gehäuseeinrichtung einen ersten Gehäusebereich aufweist, in welchem der Antriebsmotor angeordnet ist, und einen beabstandeten zweiten Gehäusebereich aufweist, in welchem die Lüftereinrichtung und/oder die Getriebeeinrichtung angeordnet sind, wobei der erste Gehäusebereich und der zweite Gehäusebereich durch den Handgriff verbunden sind. Dadurch ergibt sich ein einfacher und kompakter Aufbau.

Bei einer vorteilhaften Ausführungsform weist die Gehäuseeinrichtung eine Unterschale und eine an der Unterschale sitzende Oberschale auf. Dadurch ergibt sich ein einfacher und kompakter Aufbau. Die Anzahl der Bauteile lässt sich minimieren.

Günstig ist es, wenn die Gehäuseeinrichtung an einem ersten Rohrelement angeordnet ist. Über das erste Rohrelement lässt sich beispielsweise ein Absaugekanal für Schleifstaub und dergleichen realisieren.

Günstig ist es, wenn zwischen dem ersten Rohrelement und dem Handgriff ein Fingerdurchtauchbereich liegt. Dadurch ergibt sich ein kompakter Aufbau.

Ganz besonders vorteilhaft ist es, wenn in dem ersten Rohrelement ein Stabelement feststellbar verschieblich geführt ist. Es ergibt sich dadurch eine Art von Teleskopführung und die Länge der Halteeinrichtung lässt sich durch einen Benutzer an die jeweilige Anwendung anpassen. Dadurch ergibt sich eine variable Einsetzbarkeit der handgehaltenen Reinigungs-/Schleifmaschine.

Es ist dann besonders vorteilhaft, wenn an dem ersten Rohrelement oder an einem Stabelement an oder im Bereich eines dem Werkzeugkopf abgewandten Endes ein Haltegriff angeordnet ist. An diesem Haltegriff kann ein Anwender die Reinigungs-/Schleifmaschine halten. Mit einer Hand kann er den Haltegriff umfassen und mit der anderen Hand kann er die Reinigungs-/Schleifmaschine am Handgriff halten. Der Antriebsmotor liegt dabei zwischen den Händen, so dass ein ermüdungsfreies Arbeiten realisiert ist.

Ganz besonders vorteilhaft ist es, wenn der Haltegriff mindestens näherungsweise in einer Linie mit dem Handgriff liegt. Dadurch lässt sich die handgehaltene Reinigungs-/Schleifmaschine ermüdungsfrei benutzen.

Insbesondere ist in dem ersten Rohrelement ein Absaugekanal gebildet, welcher fluidwirksam mit dem Werkzeugkopf verbunden ist. Durch das erste Rohrelement hindurch lässt sich dann Schleifstaub und dergleichen von einem Werkzeugwirkbereich an einem Werkstück absaugen.

Vorteilhafterweise ist an oder in der Nähe eines dem Werkzeugkopf abgewandten Endes des ersten Rohrelements oder eines in dem ersten Rohrelement geführten Stabelements ein Anschluss für einen Staubsauger angeordnet. Dadurch ergibt sich eine effektive Absaugung von Schleifstaub und dergleichen.

Günstig ist es, wenn durch den Handgriff eine Welle geführt ist, welche an den Antriebsmotor drehmomentwirksam gekoppelt ist. Durch die Welle ist die Lüftereinrichtung antreibbar (direkt oder indirekt) bzw. es ist eine drehmomentwirksame Ankopplung der Getriebeeinrichtung an den Antriebsmotor hergestellt. Über die Welle lässt sich der Antriebsmotor und die Getriebeeinrichtung auch vibrationsmäßig entkoppeln, so dass bei entsprechender Lagerung des Antriebsmotors und der Gehäuseeinrichtung die Vibrationsübertragung und Geräuschübertragung auf eine Gehäuseeinrichtung minimiert ist.

Günstig ist es, wenn die Welle die Lüftereinrichtung antreibt. Es kann dabei ein direkter Antrieb vorgesehen sein oder über eine Getriebeeinrichtung.

Im letzteren Fall ist die Welle an die Getriebeeinrichtung gekoppelt, welche über ein entsprechendes Ausleitungselement die Lüftereinrichtung und insbesondere ein Lüfterrad antreibt, durch welche wiederum der Antriebsmotor mit einem Kühlluftstrom beaufschlagt wird.

Insbesondere sind die Getriebeeinrichtung und die Lüftereinrichtung im gleichen Gehäusebereich angeordnet. Dadurch ergibt sich ein kompakter Aufbau.

Vorteilhafterweise ist die Lüftereinrichtung an die Getriebeeinrichtung gekoppelt und über diese angetrieben.

Günstig ist es, wenn von der Getriebeeinrichtung eine Welleneinrichtung zu dem Werkzeugkopf geführt ist. Die Getriebeeinrichtung ist insbesondere als Untersetzungsgetriebe ausgebildet. Dadurch lässt sich eine hohe Drehzahl des Antriebsmotors auf eine geeignete Werkzeugdrehzahl untersetzen. Die Getriebeeinrichtung weist üblicherweise ein relativ hohes Gewicht auf. Durch die Anordnung in der Nähe zu dem Handgriff lässt sich ein ermüdungsfreies Arbeiten, wenn der Handgriff gehalten wird, erreichen.

Günstig ist es, wenn eine Welleneinrichtung zum Antrieb eines Werkzeugs mindestens teilweise in einem zweiten Rohrelement geführt ist, welches an einer Gehäuseeinrichtung für die Lüftereinrichtung und/oder Getriebeeinrichtung angeordnet ist. Durch das zweite Rohrelement wird die Welleneinrichtung von dem Außenraum geschützt. Das zweite Rohrelement ist vorzugsweise Teil der Halteeinrichtung und dient beispielsweise auch zum Halten des Werkzeugkopfs. Der Begriff "zweites Rohrelement" bedeutet dabei nicht unbedingt, dass auch ein "erstes Rohrelement" existiert. Das "zweite Rohrelement" kann auch das einzige oder "erste" Rohrelement sein.

Bei einer Ausführungsform ist das zweite Rohrelement parallel beabstandet zu einem ersten Rohrelement. In dem zweiten Rohrelement ist mindestens ein Teilbereich der Welleneinrichtung geführt. In dem ersten Rohrelement ist ein Absaugekanal gebildet. Durch die parallel beabstandete Anordnung ergibt sich ein einfacher kompakter Aufbau mit stabiler Ausführung der Halteeinrichtung.

Günstig ist es, wenn das zweite Rohrelement mindestens näherungsweise in einer Linie mit dem Handgriff liegt. Dadurch kann ein Benutzer die Reinigungs-/Schleifmaschine auf einfache Weise auch an einer Außenkontur des zweiten Rohrelements halten. Dadurch ergibt sich eine Vielzahl von Griffmöglichkeiten für einen Bediener.

Günstig ist es, wenn das zweite Rohrelement mit linearer Erstreckung ausgebildet ist. Dadurch lässt sich auf einfache Weise eine Langhalsmaschine realisieren.

Besonders vorteilhaft ist es, wenn an dem zweiten Rohrelement ein Bogenelement angeordnet ist, an welchem der Werkzeugkopf in einer Richtung quer zu der Erstreckungsrichtung des zweiten Rohrelements beabstandet zu dem zweiten Rohrelement gelagert ist. Das Bogenelement ist ein Halteelement für den Werkzeugkopf. Durch die Ausbildung als Bogenelement mit der beabstandeten Anordnung ist gewährleistet, dass die Halteeinrichtung bei der Werkstückbearbeitung nicht stört.

Insbesondere weist das Bogenelement einen Bereich auf, welcher parallel zum zweiten Rohrelement angeordnet ist, wobei in diesem Bereich eine Lagereinrichtung für den Werkzeugkopf sitzt. Es lässt sich dadurch auf einfache Weise der Werkzeugkopf um mindestens eine Achse schwenkbar lagern.

Bei einem bevorzugten Ausführungsbeispiel bildet das Bogenelement einen 180°-Bogen. Dadurch lässt sich auf einfache Weise der Werkzeugkopf an der Halteeinrichtung halten und in einer für die Werkstückbearbeitung optimalen Position positionieren.

Vorteilhafterweise ist eine Lagereinrichtung für den Werkzeugkopf in einem größeren Querabstand zu dem zweiten Rohrelement angeordnet als zu dem ersten Rohrelement. Der Werkzeugkopf ist auch in dem Querabstand zu dem ersten Rohrelement angeordnet. Es ergibt sich dadurch ein einfacher und kompakter Aufbau. Ferner lässt sich grundsätzlich eine freie Drehbarkeit einer Werkzeughalteeinrichtung realisieren.

Insbesondere kreuzt ein Absaugekanal das Bogenelement. Dadurch ist beispielsweise eine freie Drehbarkeit einer Werkzeughalteeinrichtung realisierbar, wobei der Absaugekanal beabstandet zu dem Antriebsmotor führbar ist.

Ferner ist es günstig, wenn die Welleneinrichtung von dem zweiten Rohrelement durch ein drittes Rohrelement zu dem Werkzeugkopf geführt ist. In dem dritten Rohrelement ist die Welleneinrichtung geschützt angeordnet. Ferner lässt sich über das dritte Rohrelement ein Teilbereich eines Absaugkanals bereitstellen.

Insbesondere bildet das dritte Rohrelement einen 90°-Bogen. Das dritte Rohrelement muss dabei nicht unbedingt starr ausgebildet sein, sondern kann mittels eines flexiblen Schlauchs hergestellt sein.

Ganz besonders vorteilhaft ist es, wenn in dem dritten Rohrelement ein Absaugekanal gebildet ist, welcher mit einem Absaugeraum eines ersten Rohrelements fluidwirksam verbunden ist. Dadurch lässt sich auf effektive Weise eine Absaugung an einem Werkzeugwirkbereich erreichen.

Insbesondere umgibt der Absaugekanal im dritten Rohrelement die Welleneinrichtung. Dadurch ist es beispielsweise möglich, den Absaugekanal im gleichen Bereich und insbesondere einem zentralen Bereich des Werkzeugkopfs an diesen anzuschließen. Dadurch wiederum ist gewährleistet, dass bei einer Drehbarkeit einer Werkzeughalteeinrichtung an einem Werkzeugkopf diese nicht an einen Absaugeschlauch oder dergleichen anstoßen kann.

Aus dem gleichen Grund ist es günstig, wenn ein Absaugekanal, welcher einen im dritten Rohrelement gebildeten Absaugeraum umfasst, einen Bereich aufweist, welcher zwischen einem Absaugeraum im dritten Rohrelement und einem Absaugeraum im ersten Rohrelement liegt. Dieser Bereich stellt die Verbindung her. Über ihn lässt sich Schleifstaub und dergleichen bis zu einem Ende der Reinigungs-/Schleifmaschine, welches dem Werkzeugkopf abgewandt ist, abführen und insbesondere absaugen.

Vorteilhafterweise ist der Bereich ein 180°-Bogen. Er überkreuzt vorteilhafterweise ein Bogenelement, welches in einem zweiten Rohrelement angeordnet ist.

Es kann vorgesehen sein, dass an der Halteeinrichtung ein Gehäuse angeordnet ist, durch welches eine Welleneinrichtung durchgeführt ist und an welchem ein erstes Rohrelement und ein zweites Rohrelement sitzen, welche mit einer Gehäuseeinrichtung für den Antriebsmotor verbunden sind, und an welchem ein drittes Rohrelement sitzt, welches mit dem Werkzeugkopf verbunden ist. Dadurch ergibt sich ein kompakter und stabiler Aufbau mit vorteilhaften Anwendungseigenschaften.

Insbesondere umgibt ein Anschluss für einen Absaugekanal an dem Werkzeugkopf eine Welleneinrichtung. Der Anschluss mündet vorteilhafterweise an den Werkzeugkopf in einem zentralen Bereich des Werkzeugkopfs.

Vorteilhafterweise ist eine Achse des Absaugekanals am Anschluss an den Werkzeugkopf mindestens näherungsweise koaxial zu einer Drehachse der Welleneinrichtung im Bereich der Ankopplung an den Werkzeugkopf. Dadurch ist es beispielsweise möglich, eine frei drehbare Werkzeughalteeinrichtung zu verwenden. Eine solche frei drehbare Werkzeughalteeinrichtung kann vorteilhaft für die Bearbeitung von Ecken sein, da die Eckenzugänglichkeit erhöht wird.

Insbesondere ist in dem Werkzeugkopf eine Werkzeughalteeinrichtung lösbar fixierbar, welche ein Werkzeug hält. Es wird in diesem Zusammenhang auf die EP 1 719 581 A1 verwiesen.

Günstigerweise ist der Antriebsmotor ein elektrischer Motor. Dadurch lässt sich die handgehaltene Reinigungs-/Schleifmaschine beispielsweise mit geringem Gewicht ausbilden.

Ganz besonders vorteilhaft ist es, wenn der Antriebsmotor schwimmend in einer Gehäuseeinrichtung gelagert ist. Dadurch ist die Vibrationsübertragung und Geräuschübertragung auf die Gehäuseeinrichtung minimiert.

Aus dem gleichen Grund ist es günstig, wenn die Getriebeeinrichtung schwimmend in der Gehäuseeinrichtung gelagert ist. Insbesondere sind der Antriebsmotor und die Gehäuseeinrichtung getrennt schwimmend gelagert, so dass eine Vibrationsentkopplung zwischen dem Antriebsmotor und der Gehäuseeinrichtung vorliegt.

Die schwimmende Lagerung ist beispielsweise durch eine Mehrzahl von elastischen Elementen wie beispielsweise Gummipuffern erreicht. Über diese erfolgt eine Abstützung des Antriebsmotors und/oder der Getriebeeinrichtung an der Gehäuseeinrichtung.

Ferner günstig ist es, wenn zwischen der Antriebseinrichtung und der Getriebeeinrichtung eine Welle angeordnet ist. Über die Welle ist mindestens eine teilweise Vibrationsentkopplung zwischen dem Antriebsmotor und der Gehäuseeinrichtung möglich, da diese beabstandet zueinander sind.

Vorzugsweise ist die Welle in der Gehäuseeinrichtung positioniert. Dadurch ist sie geschützt angeordnet.

Die Vibrationsentkopplung zwischen dem Antriebsmotor und der Getriebeeinrichtung ist minimiert, wenn die Welle eine biegsame Welle ist oder ein biegsames Wellenelement umfasst. Dadurch ist eine starre Kopplung vermieden.

Aus dem gleichen Grund kann es günstig sein, wenn die Welle mindestens zwei Wellenelemente umfasst, welche über mindestens eine elastische Kupplung verbunden sind. Auch hierdurch wird eine starre Kopplung vermieden. Die entsprechende nicht-starre Kopplung sorgt für eine mindestens teilweise Vibrationsentkopplung zwischen dem Antriebsmotor und der Getriebeeinrichtung.

Die handgehaltene Reinigungs-/Schleifmaschine ist beispielsweise als Langhalsmaschine ausgebildet.

Vorzugsweise liegt ein Abstand zwischen dem Antriebsmotor und dem Werkzeugkopf in einer Erstreckungsrichtung der Halteeinrichtung bei mindestens 0,3 m und vorzugsweise bei mindestens 0,5 m. Dadurch ist beispielsweise eine Wand- und Deckenbearbeitung möglich und auch eine bequeme Bodenbearbeitung, ohne dass sich ein Bediener bücken muss.

Die nachfolgende Beschreibung bevorzugter Ausführungsformen dient im Zusammenhang mit den Zeichnungen der näheren Erläuterung der Erfindung. Es zeigen:
- Figur 1: eine Seitenansicht eines Ausführungsbeispiels einer erfin- dungsgemäßen handgehaltenen Werkzeugmaschine in Form einer Reinigungs-/Schleifmaschine;
- Figur 2: eine Draufsicht auf die handgehaltene Werkzeugmaschine gemäß Figur 1;
- Figur 3: eine Schnittansicht längs der Linie 3-3 gemäß Figur 2;
- Figur 4: die gleiche Ansicht wie Figur 1 mit einer fixierten Werkzeug- halteeinrichtung;
- Figur 5: eine Schnittansicht längs der Linie 5-5 gemäß Figur 4;
- Figur 6: eine schematische Darstellung der Anordnung eines Antriebs- motors und einer Getriebeeinrichtung bei einem Ausführungs- beispiel einer erfindungsgemäßen handgehaltenen Werk- zeugmaschine;
- Figur 7: eine vergrößerte Darstellung eines Antriebsmotorbereichs der handgehaltenen Werkzeugmaschine gemäß Figur 1 mit einer ersten Ausführungsform einer Welle;
- Figur 8: die gleiche Ansicht wie Figur 7 mit einer zweiten Ausführungs- form einer Welle; und
- Figur 9: die gleiche Ansicht wie Figur 7 mit einer dritten Ausführungs- form einer Welle.

Ein Ausführungsbeispiel einer handgehaltenen Werkzeugmaschine ist eine Reinigungs-/Schleifmaschine. Der Begriff "Reinigungs-/Schleifmaschine" bedeutet dabei, dass die Maschine mit entsprechendem Werkzeug rein als Reinigungsmaschine ausgebildet ist, oder rein als Schleifmaschine ausgebildet ist, oder eine Kombinationsmaschine ist, welche mit einem Reinigungswerkzeug oder mit einem Schleifwerkzeug betreibbar ist.

Ein Ausführungsbeispiel einer erfindungsgemäßen Reinigungs-/Schleifmaschine ist eine Langhalsmaschine, welche in den Figuren 1 bis 5 und 7 bis 9 gezeigt ist und dort mit 10 bezeichnet ist. Diese Reinigungs-/Schleifmaschine umfasst eine Halteeinrichtung, welche als Ganzes mit 12 bezeichnet ist. An der Halteeinrichtung 12 ist ein Werkzeugkopf 14 schwenkbar gehalten. An dem Werkzeugkopf 14 ist eine Werkzeughalteeinrichtung 16 (Figuren 4 und 5) fixiert oder lösbar fixierbar. Die Werkzeughalteeinrichtung 16 wiederum hält ein Werkzeug wie beispielsweise eine Schleifscheibe oder ein Bürstenwerkzeug.

Die Reinigungs-/Schleifmaschine 10 umfasst ein erstes Rohrelement 18, welches gerade ausgebildet ist und sich linear in einer Erstreckungsrichtung 20 erstreckt. Die Erstreckungsrichtung 20 ist eine Erstreckungsrichtung der Halteeinrichtung 12. Das erste Rohrelement 18 ist ein Hohlrohr mit einem Innenraum 22. In dem Innenraum 22 ist ein Stabelement 24 geführt. Das Stabelement 24 selber ist wieder als Hohlrohr mit einem Innenraum 26 ausgebildet.

An oder im Bereich eines Endes des Stabelements 24, welches dem Werkzeugkopf 14 abgewandt ist, ist ein Anschluss 28 für einen Staubsauger angeordnet.

Das Stabelement 24 ist verschieblich in dem Innenraum 22 in einer Richtung parallel zur Erstreckungsrichtung 20 geführt (angedeutet durch den Doppelpfeil 30 in Figur 1). Im Bereich des Endes des Stabelements 24, in welchem der Anschluss 28 angeordnet ist, sitzt an dem Stabelement 24 ein Haltegriff 32. Dieser ist als Quergriff ausgebildet, welcher an einem Halteelement 34 sitzt. Das Halteelement 34 ist parallel zu dem Stabelement 24 oberhalb des Stabelements 24 angeordnet und der Haltegriff 32 erstreckt sich beidseitig von dem Halteelement 34 nach außen weg, so dass der Haltegriff 32 eine Breite B (Figur 2) in der Querrichtung zu der Erstreckungsrichtung 20 aufweist, welche größer ist als die Breite des ersten Rohrelements 18 und des Stabelements 24 in dieser Querrichtung.

Das Stabelement 24 ist lösbar mit dem ersten Rohrelement 18 fixierbar. Dazu ist eine entsprechende Fixierungseinrichtung 36 vorgesehen. Die Fixierungseinrichtung 36 ist beispielsweise eine Klemmeinrichtung.

Durch die teleskopartige Verschieblichkeit des Stabelements 24 in dem ersten Rohrelement 18, wobei Verschiebungspositionen über die Fixierungseinrichtung 36 stufenlos feststellbar sind, ist die Länge der Reinigungs-/Schleifmaschine 10 zwischen einem ersten Ende 38, welches am Haltegriff 32 liegt, und einem zweiten Ende 40, welches am Werkzeugkopf 14 liegt, einstellbar. Die Reinigungs-/Schleifmaschine 10 lässt sich dadurch durch einen Benutzer auf einfache Weise an eine spezielle Anwendung anpassen.

Der Haltegriff 32 ist so ausgebildet, dass ein Benutzer diesen mit der Hand fassen kann, wobei mindestens näherungsweise die Hand parallel zur Erstreckungsrichtung 20 orientiert sind.

Mittels des Innenraums 26 des Stabelements 24 und dem sich in Richtung des Werkzeugkopfs 14 anschließenden Teils des Innenraums 22 des ersten Rohrelements 18 ist ein Absaugekanal 42 gebildet, welcher, wie unten noch näher erläutert wird, zum Werkzeugkopf 14 führt und mit diesem in fluidwirksamer Verbindung steht.

An dem ersten Rohrelement 18 ist eine Gehäuseeinrichtung 44 angeordnet. Die Gehäuseeinrichtung 44 umfasst eine Unterschale 46, an welcher das erste

Rohrelement 18 fixiert ist, und eine Oberschale 48, welche an der Unterschale 46 fixierbar ist. Die Unterschale 46 ist so ausgebildet, dass die unten beschriebenen Komponenten an ihr fixierbar sind. Die Oberschale 48 ist als Gehäusedeckel ausgebildet.

Die Gehäuseeinrichtung 44 ist bei dem beschriebenen Ausführungsbeispiel als gemeinsames Gehäuse für einen elektrischen Antriebsmotor 50, eine Getriebeeinrichtung 52, eine Lüftereinrichtung 54 und eine Welle 56 zwischen dem Antriebsmotor 50 und der Getriebeeinrichtung 52 ausgebildet.

Die Gehäuseeinrichtung weist einen ersten Bereich 58 auf, in welchem der Antriebsmotor 50 mit Stator und Rotor angeordnet ist. An den Rotor des Antriebsmotors 50 ist die Welle 56 drehfest gekoppelt. Die Gehäuseeinrichtung 44 weist ferner einen zweiten Gehäusebereich 60 auf, welcher beabstandet zu dem ersten Gehäusebereich 58 ist. In dem zweiten Gehäusebereich 60 sitzt die Getriebeeinrichtung 52, welche drehmomentwirksam an die Welle 56 gekoppelt ist. Die Lüftereinrichtung 54 wiederum ist an die Getriebeeinrichtung 52 angekoppelt. Aus der Getriebeeinrichtung 52 wird ein Drehmoment "ausgeleitet", um ein Lüfterrad 62 der Lüftereinrichtung 54 anzutreiben.

Zwischen dem ersten Gehäusebereich 58 und dem zweiten Gehäusebereich 60 ist ein Kanal 64 angeordnet, welcher zur einen Seite hin (in Richtung des ersten Endes 38) durch den Antriebsmotor 50 begrenzt ist und zur anderen Seite hin (zum zweiten Ende 40 hin) durch das Lüfterrad 62 begrenzt ist. Durch den Kanal 64 kann ein von der Lüftereinrichtung 54 erzeugter Kühlluftstrom zum Antriebsmotor 50 strömen und diesen umströmen.

Die Gehäuseeinrichtung 44 weist Lüftungsöffnungen 66 auf, welche insbesondere in Form von Lüftungsschlitzen ausgebildet sind. Solche Lüftungsöffnungen 66 sind an dem ersten Gehäusebereich 58 und dem zweiten Gehäusebereich 60 angeordnet, um eine entsprechende Luftströmung innerhalb der Gehäuseeinrichtung 44 zur Kühlung des Antriebsmotors 50 zu ermöglichen.

Die Welle 56 ist in dem Kanal 64 von dem Antriebsmotor 50 zu der Getriebeeinrichtung 52 geführt.

Der Kanal 64 ist in einem Handgriff 68 gebildet, welcher parallel zu dem ersten Rohrelement 18 orientiert ist und eine entsprechend ergonomisch geformte Außenkontur 70 aufweist. Dem Handgriff 68 ist ein Fingerdurchtauchbereich 72 zugeordnet, welcher unterhalb des Handgriffs 68 zwischen diesem und dem ersten Rohrelement 18 liegt. Der Fingerdurchtauchbereich ist durch eine durchgehende Öffnung 74 in der Gehäuseeinrichtung 44 gebildet, wobei die Öffnung 74 von einer Wandung 76 umgeben ist, welche einen Innenraum der Gehäuseeinrichtung 44 von dem Außenraum trennt. Die Oberschale 48 und die Unterschale 46 sind für diese Öffnung 74 einfach zusammenhängend ausgebildet.

Der Handgriff 68 und der über die Öffnung 74 gebildete Fingerdurchtauchbereich 72 sind entsprechend den Abmessungen der menschlichen Hand dimensioniert. Ein Bediener kann den Handgriff 68 greifen, wobei dann die Hand quer zur Erstreckungsrichtung 20 orientiert sind. Die Finger durchtauchen den Fingerdurchtauchbereich 72.

Der Handgriff 68 ist parallel zum ersten Rohrelement 18 ausgerichtet in einer Querrichtung Q beabstandet zu dem ersten Rohrelement 18 angeordnet.

An einer Oberseite 78 des ersten Gehäusebereichs 58 ist ein Schalter 80 zum Einschalten und Ausschalten des Antriebsmotors 50 angeordnet.

Von dem ersten Gehäusebereich 58 führt ein Elektrokabel 59, über welches der elektrische Antriebsmotor 50 mit elektrischer Energie versorgbar ist, in Richtung des ersten Endes 38 weg (Figuren 7 bis 9).

Der zweite Gehäusebereich 60 ist mit dem ersten Rohrelement 18 verbunden. Es ist grundsätzlich auch möglich, dass der erste Gehäusebereich 58 mit dem ersten Rohrelement 18 verbunden ist. Alternativ ist es möglich, dass das Stabelement 24 in einem vorderen Bereich in dem ersten Rohrelement 18 gelagert ist und in einem mittleren Bereich in der Gehäuseeinrichtung 44 verschieblich gelagert ist.

Parallel zu dem Handgriff 68 sind der erste Gehäusebereich 58 und der zweite Gehäusebereich 60 im Bereich des ersten Rohrelements 18 bzw. des Stabelements 24 durch ein Brückenelement 82 verbunden. Das Brückenelement 82 erhöht die Stabilität der Gehäuseeinrichtung 44. An dem Brückenelement 82 sitzt das erste Rohrelement 18 bzw. das Stabelement 24 ist in dem Brückenelement 82 geführt.

Die Getriebeeinrichtung 52 umfasst beispielsweise ein Untersetzungsgetriebe, welches die Drehzahl des Antriebsmotors 50 untersetzt.

An die Getriebeeinrichtung 52 ist eine Welleneinrichtung 84 gekoppelt, welche zu dem Werkzeugkopf 14 führt und die Werkzeughalteeinrichtung 16 antreibt.

Mit der Gehäuseeinrichtung 44 ist parallel beabstandet zu dem ersten Rohrelement 18 ein zweites Rohrelement 86 verbunden. Dieses zweite Rohrelement 86 weist einen Innenraum 88 auf, in welchem ein Teilbereich der Welleneinrichtung 84 geführt ist.

Das zweite Rohrelement 86 liegt mindestens näherungsweise auf einer gleichen Linie 90 wie der Handgriff 68. An einem Außenumfang 92 kann ein Bediener die Reinigungs-/Schleifmaschine 10 fassen. Durch die Positionierung des zweiten Rohrelements 86 auf der mindestens näherungsweise gleichen Linie 90 als Achse für den Handgriff 68 ist das Halten für einen Bediener erleichtert. Vorteilhafterweise liegt der Haltegriff 32 ebenfalls mindestens näherungsweise auf der Linie 90.

Das zweite Rohrelement 86 ist insbesondere als Hohlrohr ausgebildet.

Mit dem zweiten Rohrelement 86 ist ein Bogenelement 94 direkt oder indirekt verbunden. Beispielsweise sitzt das Bogenelement 94 einstückig an dem zweiten Rohrelement 86. Das Bogenelement 94 ist als 180°-Bogen ausgebildet mit einem ersten Bereich 96, welcher in das zweite Rohrelement 86 übergeht, einem zweiten Bereich 98, welcher parallel zum zweiten Rohrelement 86 orientiert ist in einem Abstand in der Querrichtung Q zu diesem, wobei dieser Abstand größer ist als der Abstand des ersten Rohrelements 18 zu dem zweiten Rohrelement 86, und einem Zwischenbereich 100, welcher den ersten Bereich 96 und den zweiten Bereich 98 verbindet.

An dem zweiten Bereich 98 des Bogenelements 94 sitzt eine Haltegabel 102 mit einem ersten Stegelement 104 und einem zweiten Stegelement 106. An der Haltegabel 102 ist eine Lagereinrichtung 108 angeordnet, über welche der Werkzeugkopf 14 um eine Schwenkachse 110 schwenkbar gelagert ist. Die Lagereinrichtung 108 weist dabei ein erstes Lagerelement 112a auf, welches an dem ersten Stegelement 104 angeordnet ist, und ein zweites Lagerelement 112b auf, welches an dem zweiten Stegelement 106 angeordnet ist. Die Schwenkachse 110 ist quer zu der Erstreckungsrichtung 20 orientiert.

Es ist dabei grundsätzlich möglich, dass der Werkzeugkopf 14 um mindestens eine weitere Schwenkachse schwenkbar ist. Eine weitere Schwenkachse liegt beispielsweise senkrecht zur Schwenkachse 110.

Das zweite Rohrelement 86 und das Bogenelement 94 sind starr ausgebildet. Das erste Rohrelement 18 ist ebenfalls starr ausgebildet.

Die Welleneinrichtung 84 ist von dem zweiten Rohrelement 86 ausgehend vom Bereich des Bogenelements 94 durch ein drittes Rohrelement 114 zu dem Werkzeugkopf 14 geführt.

Das erste Rohrelement 18 und das zweite Rohrelement 86 sind Teil der Halteeinrichtung 12 und weisen Haltefunktionen auf. Das Bogenelement 94 und das zweite Rohrelement 86 halten den Werkzeugkopf 14. Mittels des ersten Rohrelements 18 (über das darin geführte Stabelement 24) und des Handgriffs 68 sowie gegebenenfalls des Außenumfangs 92 des zweiten Rohrelements 86 kann ein Bediener die Reinigungs-/Schleifmaschine 10 halten. Das dritte Rohrelement 114 hat keine besondere Haltefunktion und kann biegbar bzw. schlauchförmig flexibel ausgestaltet sein. In einem entsprechenden Innenraum 116 ist die Welleneinrichtung mit einem entsprechenden Teilbereich 118 geführt. Das dritte Rohrelement 114 ist so ausgebildet, dass bei jeder möglichen Schwenkstellung des Werkzeugkopfs 14 zu der Halteeinrichtung 12 die Führung der Welleneinrichtung innerhalb des dritten Rohrelements 114 ohne Wandungskontakt ist.

Vorzugsweise ist das Wellenelement 84 in dem Teilbereich 118 ummantelt.

Der Innenraum 116 ist Teil des Absaugekanals 42.

Die Welleneinrichtung 84 umfasst beispielsweise ein erstes Wellenelement 120, welches beispielsweise starr ausgebildet ist. In dem Teilbereich 118 ist die Welleneinrichtung 84 flexibel ausgebildet. Das erste Wellenelement 120 ist mit dem Teilbereich 118 verbunden. An einem entsprechenden Verbindungsbereich 122 kann eine Hülse 124 angeordnet sein, welche ein Herausziehen des Teilbereichs 118 der Welleneinrichtung 84 (das flexible Wellenelement) aus dem Verbindungsbereich 122 verhindert.

Das dritte Rohrelement 114 ist als 90°-Bogen ausgebildet.

Von dem Innenraum 116 des dritten Rohrelements 114 führt in der Art eines 180°-Bogens ein Kanal 126 zu dem ersten Rohrelement 18 und mündet in dessen Innenraum 22. Dadurch ist der Absaugekanal 42 gebildet, welcher eine fluidwirksame Verbindung zwischen dem Anschluss 28 und dem Werkzeugkopf 14 bewirkt. Es lässt sich dadurch Schleifstaub und dergleichen von einem Bearbeitungsbereich am Werkzeugkopf 14 absaugen.

An dem Werkzeugkopf 14 ist ein Wellenelement 128 angeordnet, welches bei entsprechendem Antrieb von dem Antriebsmotor 50 um eine Drehachse 130 rotierbar ist. Das Wellenelement 128 ist drehmomentwirksam mit der Welleneinrichtung 84 verbunden. Das Wellenelement 128 liegt in einem zentralen Bereich des Werkzeugkopfs 14. Zumindest näherungsweise bildet die Drehachse 130 eine zentrale Achse des Werkzeugkopfs 14.

Der Absaugekanal 42 mündet über den Innenraum 116 des dritten Rohrelements 114 in einen entsprechenden zentralen Bereich 132 des Werkzeugkopfs. Ein entsprechender Absaugeraum umgibt die Welleneinrichtung 84 in ihrem Anschluss an den Werkzeugkopf 14 und ist im zentralen Bereich 132 angeordnet. Dadurch ist beispielsweise eine Werkzeughalteeinrichtung 16, welche an dem Werkzeugkopf 14 angeordnet ist, gegenüber dem Werkzeugkopf 14 frei drehbar; die Drehbarkeit wird nicht durch einen Absaugekanalanschluss behindert.

Der Absaugekanal 42 überkreuzt mit dem Kanal 126 das Bogenelement 94. Dies gewährleistet, wenn als Werkzeughalteeinrichtung 16 beispielsweise eine Eckschleifereinrichtung eingesetzt wird, eine freie Drehbarkeit.

Im Bereich des Bogenelements 94 ist ein Gehäuse 134 mit einer Unterschale 136 und einer Oberschale 138 angeordnet. An dem Gehäuse 134 ist das zweite Rohrelement 86 fixiert. Ebenfalls ist das dritte Rohrelement 114 an dem Gehäuse 134 fixiert. Weiterhin ist das erste Rohrelement 18 an dem Gehäuse 134 fixiert. Der Verbindungsbereich 122 liegt innerhalb dieses Gehäuses 134. Die Verbindung des Kanals 126 mit dem ersten Rohrelement 18 und dem dritten Rohrelement 114 erfolgt ebenfalls innerhalb des Gehäuses 134.

An dem Werkzeugkopf 14 lassen sich unterschiedliche Arten von Werkzeughalteeinrichtungen 16 lösbar fixieren. Eine entsprechende Werkzeughalteeinrichtung 16 kann dabei ein Untersetzungsgetriebe umfassen. Entsprechende Werkzeughalteeinrichtungen sind in der EP 1 719 581 A1 beschrieben, auf die ausdrücklich Bezug genommen wird. Eine entsprechende Werkzeughalteeinrichtung umfasst insbesondere eine Fixierungseinrichtung zur lösbaren Fixierung an dem Werkzeugkopf 14 und eine Welle zum Antrieb eines von der Werkzeughalteeinrichtung 16 gehaltenen Werkzeugs, welches an das Wellenelement 128 des Werkzeugkopfs 14 drehfest koppelbar ist.

Eine entsprechende Werkzeughalteeinrichtung kann dabei eine Rotationsachse koaxial zur Drehachse 130 oder eine parallel beabstandete Rotationsachse aufweisen. Bei einem Ausführungsbeispiel weist die Werkzeughalteeinrichtung eine dreieckförmige Außenkontur auf. Eine solche Werkzeughalteeinrichtung dient insbesondere zur Bearbeitung von Ecken und dergleichen. Es wird in diesem Zusammenhang insbesondere auf die Figuren 5 bis 8 und die entsprechende Beschreibung in der EP 1 719 581 A1 verwiesen.

Der Abstand des Antriebsmotors 50 zu dem Werkzeugkopf 14 in der Erstreckungsrichtung 20 ist fest. Die Länge der Halteeinrichtung 12 zwischen dem Haltegriff 32 und dem Werkzeugkopf 14 ist über die Verschieblichkeit des Stabelements 24 in dem ersten Rohrelement 18 einstellbar.

Der Abstand zwischen dem Antriebsmotor 50 und dem Werkzeugkopf 14 in der Erstreckungsrichtung 20 ist insbesondere größer als 0,3 m und vorzugsweise größer als 0,5 m. Dadurch ist für einen Bediener eine ermüdungsfreie Wand-und Deckenbearbeitung und auch Bodenbearbeitung möglich.

Der Antriebsmotor 50 ist, wie in Figur 6 schematisch gezeigt, schwimmend in der Gehäuseeinrichtung 44 an dem ersten Gehäusebereich 58 gelagert. Dazu ist eine Mehrzahl von elastischen Elementen 140 vorgesehen. Bei den elastischen Elementen handelt es sich beispielsweise um Gummipuffer. Über die elastischen Elemente 140 ist der Antriebsmotor 50 an der Unterschale 46 und der Oberschale 48 abgestützt. Dadurch erfolgt eine Vibrationsdämpfung.

Die Getriebeeinrichtung 52 ist an der Gehäuseeinrichtung 44 in dem zweiten Gehäusebereich 60 ebenfalls schwimmend gelagert und dabei entkoppelt von dem Antriebsmotor 50 gelagert. Dazu sind ebenfalls elastische Elemente 140 vorgesehen (beispielsweise Gummipuffer). Über diese stützt sich die Getriebeeinrichtung 52 an der Unterschale 46 und Oberschale 48 ab.

Durch die getrennte schwimmende Lagerung des Antriebsmotors 50 und der Getriebeeinrichtung 52 sind diese vibrationsmäßig mindestens teilweise entkoppelt (siehe unten). Dadurch erfolgt eine verbesserte Vibrationsdämpfung und Vibrationen der Gehäuseeinrichtung 44 sind vermindert.

Die Lüftereinrichtung 54 ist vorzugsweise ebenfalls schwimmend gelagert oder so mit der Getriebeeinrichtung 52 verbunden, dass sie über diese schwimmend and der Gehäuseeinrichtung 44 gelagert ist.

Die Welle 56 überträgt das Drehmoment des Antriebsmotors 50 auf die Getriebeeinrichtung 52. Sie bewirkt also eine Drehmomentankopplung der Getriebeeinrichtung 52 an den Antriebsmotor 50. Über diese Ankopplung können grundsätzlich Vibrationen übertragen werden.

Bei einer dritten Ausführungsform (Figur 9) ist als Welle 56 eine starre Welle 142 vorgesehen, welche für eine starre Kopplung des Antriebsmotors 50 und der Getriebeeinrichtung 52 sorgt.

Bei bevorzugten Ausführungsformen ist die Welle 56 nicht starr ausgebildet, um für eine weitere Vibrationsentkopplung zwischen der Getriebeeinrichtung 52 und dem Antriebsmotor 50 zu sorgen.

Bei einer ersten bevorzugten Ausführungsform (Figur 7) ist die Welle 56 eine flexible, d. h. biegsame Welle 144. Die biegsame Welle 144, welche drehfest mit dem Rotor des Antriebsmotors 50 verbunden ist und drehfest mit einem "Eingang" der Getriebeeinrichtung 52 verbunden ist und eine drehmomentwirksame Kopplung zwischen einem Antriebsmotor 50 und der Getriebeeinrichtung 52 bewirkt, weist durch ihre flexible Ausbildung eine gewisse Querbeweglichkeit quer zu einer Abstandsrichtung 146 zwischen dem Antriebsmotor 50 und der Getriebeeinrichtung 52 auf. (Die Abstandsrichtung 146 ist parallel zur Erstreckungsrichtung 20.) Dadurch ist die drehmomentwirksame Kopplung zwischen dem Antriebsmotor 50 und der Getriebeeinrichtung 52 nicht-starr und es liegt eine mindestens teilweise Vibrationsentkopplung vor.

Bei einer zweiten Ausführungsform (Figur 8) ist die Welle 56 mehrteilig ausgebildet mit mindestens zwei Wellenelementen, welche mit einer elastischen Kupplung verbunden sind. Bei dem in Figur 8 gezeigten Ausführungsbeispiel ist eine Welle 148 vorgesehen, welche ein erstes Wellenelement 150a, ein zweites Wellenelement 150b und ein drittes Wellenelement 150c aufweist. Das erste Wellenelement 150a ist mit dem zweiten Wellenelement 150b drehmomentwirksam über eine elastische Kupplung 152 verbunden. Das zweite Wellenelement 150b ist mit dem dritten Wellenelement 150c über eine zweite elastische Kupplung 154 verbunden. Die erste Kupplung 152 und die zweite Kupplung 154 können unterschiedlich ausgebildet sein. Bei einer einfachen Ausführungsform sind die erste Kupplung 152 und die zweite Kupplung 154 Gummielemente. Grundsätzlich können die Kupplungen auch als Torsionskupplungen ausgebildet sein. Es ist beispielsweise auch möglich, dass die Kupplungen als Kreuzgelenke (Kardangelenke) ausgebildet sind.

Auch die Kombination von verschiedenen Kupplungstypen ist möglich. Es kann auch nur eine Kupplung vorgesehen sein oder es können mehr als zwei Kupplungen vorgesehen sein.

Durch das Vorsehen mindestens einer elastischen Kupplung und von mindestens zwei Wellenelementen erfolgt eine Vibrationsentkopplung, da die Drehmomentankopplung zwischen dem Antriebsmotor 50 und der Getriebeeinrichtung 52 nicht-starr ist.

Die erfindungsgemäße Lösung der Trennung von Antriebsmotor 50 und Getriebeeinrichtung 52 und deren jeweilige getrennte elastische Lagerung an einer Gehäuseeinrichtung 44 (wobei der Antriebsmotor 50 und die Getriebeeinrichtung 52 in dem gleichen Gehäuse schwimmend gelagert sein können oder in unterschiedlichen Gehäusen gelagert sein können) und die Ankopplung über eine Welle 56 der Getriebeeinrichtung 52 an den Antriebsmotor 50 bewirkt eine verstärkte Vibrationsdämpfung und damit eine verbesserte Bedienbarkeit durch einen Bediener. Die Übertragung von Vibrationen und Geräuschen auf die Gehäuseeinrichtung 44 ist verringert.

Die erfindungsgemäße Lösung lässt sich nicht nur für Langhalsmaschinen wie Reinigungs-/Schleifmaschinen einsetzen, sondern für unterschiedlichste Typen von handgehaltenen Werkzeugmaschinen. Ein Bereich der Gehäuseeinrichtung 44, in welchem die Welle 56 angeordnet ist, muss dabei nicht unbedingt als Handgriff ausgebildet sein, sondern es kann beispielsweise auch ein Gehäuse ohne Öffnung 74 (Fingerdurchtauchbereich 72) vorgesehen sein.

Die erfindungsgemäße Reinigungs-/Schleifmaschine 10 funktioniert wie folgt:

Je nach Anwendungsfall wird an dem Werkzeugkopf 14 die geeignete Werkzeughalteeinrichtung 16 mit Werkzeug fixiert. Wenn ein Bediener den Schalter 80 entsprechend betätigt, wird der Rotor des Antriebsmotors 50 gedreht, welcher wiederum eine Rotation der Welle 56 bewirkt. Durch die drehmomentwirksame Ankopplung an die Getriebeeinrichtung 52 wird die Welleneinrichtung 84 rotiert, wobei bei der Ausbildung der Getriebeeinrichtung 52 als Untersetzungsgetriebe die Welleneinrichtung 84 mit kleinerer Drehzahl rotiert wird als die Welle 56.

Die Getriebeeinrichtung 52 treibt das Lüfterrad 62 an. Kühlluft strömt durch den Kanal 64 und umströmt den Antriebsmotor 50 zu dessen Kühlung.

Als Nebeneffekt wird der Handgriff 68 erwärmt.

Ein wesentlicher Teil des Gewichts der Reinigungs-/Schleifmaschine 10 liegt in der Kombination von Antriebsmotor 50 und Getriebeeinrichtung 52. Diese sind beabstandet zueinander, wobei der Handgriff 68 zwischen dem Antriebsmotor 50 und der Getriebeeinrichtung 52 liegt. Dadurch kann die Reinigungs-/ Schleifmaschine 10 über den Handgriff 68 an oder in der Nähe ihres Schwerpunkts gehalten werden. Dies bewirkt ein ermüdungsfreies Arbeiten. Das Halten am Haltegriff 32 hat im Wesentlichen nur eine Abstützungsfunktion.

Die verschiedenen Haltepositionen an dem Haltegriff 32, dem Handgriff 68 und dem Außenumfang 92 des zweiten Rohrelements 86 liegen in einer Linie. Dadurch ist einem Benutzer eine Vielzahl von unterschiedlichen Griffpositionen bereitgestellt.

Der schwerste Teil der Reinigungs-/Schleifmaschine 10, nämlich der Antriebsmotor 50, liegt, wenn ein Benutzer mit einer Hand den Haltegriff 32 fasst und mit der anderen Hand den Handgriff 68, zwischen den Händen.

Die Absaugung an dem Werkzeugkopf 14 erfolgt zentral. Der Absaugekanal 42 und die Welleneinrichtung 84 laufen in einem Teilbereich (an dem ersten Rohrelement 18 und dem zweiten Rohrelement 86) parallel zueinander. Der Absaugekanal 42 überkreuzt das Bogenelement 94. Durch die zentrale Absaugung ist eine freie Drehbarkeit der Werkzeughalteeinrichtung 16 oder eines Teils der Werkzeughalteeinrichtung 16 an dem Werkzeugkopf 14 ermöglicht. Dies ermöglicht eine hohe Eckenzugänglichkeit beispielsweise mittels eines Werkzeugs, welches an einer Werkzeughalteeinrichtung gemäß Figur 8 der EP 1 719 581 A1 gehalten ist.

Das Bogenelement 94 und das dritte Rohrelement 114, in welchem ein Teil des Absaugekanals 42 gebildet ist, behindern diese Drehbarkeit nicht, da die Werkzeughalteeinrichtung 16 unterhalb des Bogenelements 94 und des dritten Rohrelements 114 angeordnet ist.

Bei der erfindungsgemäßen handgehaltenen Werkzeugmaschine sind der Antriebsmotor 50 und die Getriebeeinrichtung 52 getrennt voneinander schwimmend in der Gehäuseeinrichtung 44 gelagert. Dadurch liegt eine Vibrationsentkopplung von dem Antriebsmotor 50 und der Getriebeeinrichtung 52 vor. Es erfolgt eine geringere Vibrationsübertragung und Geräuschübertragung auf die Gehäuseeinrichtung 44.

Der Antriebsmotor 50 und die Getriebeeinrichtung 52 sind über die Welle 56 verbunden, welche vorteilhafterweise nicht-starr ausgebildet ist, indem die Welle beispielsweise als biegsame Welle 144 ausgebildet ist oder als Welle mit einer Mehrzahl von Wellenelementen ausgebildet ist, wobei benachbarte Wellenelemente mit einer elastischen Kupplung gekoppelt sind.

Eine solche Anordnung kann nicht nur für Langhalsmaschinen-Anwendungen vorteilhaft sein. Die Getriebeeinrichtung 52 kann an eine entsprechende Anwendung angepasst sein. Beispielsweise kann die Getriebeeinrichtung 52 eine untersetzte Rotation beispielsweise eines Wellenelements, an welches ein Werkzeug gekoppelt werden soll, ermöglichen oder eine Exzenterbewegung. Es können unterschiedliche Drehzahlen einstellbar sein. Die entsprechende elektrische Handwerkzeugmaschine kann beispielsweise eine Bohrmaschine sein, eine handgehaltene Schleifmaschine wie ein Exzenterschleifer oder dergleichen, ein Winkelschleifer usw.

Der Antriebsmotor 50, die Welle 56 und die Getriebeeinrichtung 52 sind seriell angeordnet. Der Antriebsmotor 50 liegt dem ersten Ende 38 am nächsten. Von dem Antriebsmotor 50 führt die Welle 56 zu der Getriebeeinrichtung 52. Von dort führt die Welleneinrichtung 84 zu dem Werkzeugkopf 14.

## Patentansprüche

1. Handgehaltene Reinigungs-/Schleifmaschine, umfassend eine Halteeinrichtung (12) zum Halten der Reinigungs-/Schleifmaschine, einen Antriebsmotor (50), welcher an der Halteeinrichtung (12) angeordnet ist, und einen Werkzeugkopf (14), welcher um mindestens eine Schwenkachse (110) relativ zu der Halteeinrichtung (12) schwenkbar ist, **dadurch gekennzeichnet , dass** zwischen dem Antriebsmotor (50) und einer Lüftereinrichtung (54) für den Antriebsmotor (50) und/oder einer Getriebeeinrichtung (52) ein Kanal (64) angeordnet ist, welcher in einem Handgriff (68) zum Halten der Reinigungs-/Schleifmaschine gebildet ist.

2. Handgehaltene Reinigungs-/Schleifmaschine nach Anspruch 1, **dadurch gekennzeichnet, dass** unterhalb des Handgriffs (68) ein Fingerdurchtauchbereich (72) liegt.

3. Handgehaltene Reinigungs-/Schleifmaschine nach einem der vorangehenden Ansprüche, **dadurch gekennzeichnet, dass** der Antriebsmotor (50) und die Lüftereinrichtung (54) und/oder die Getriebeeinrichtung (52) in einer Gehäuseeinrichtung (44) angeordnet sind, und insbesondere, dass der Gehäuseeinrichtung (44) eine durchgehende Öffnung (74) unterhalb des Handgriffs (68) zugeordnet ist, und insbesondere, dass die Gehäuseeinrichtung (44) einen ersten Gehäusebereich (58) aufweist, in welchem der Antriebsmotor (50) angeordnet ist, und einen beabstandeten zweiten Gehäusebereich (60) aufweist, in welchem die Lüftereinrichtung (54) und/oder die Getriebeeinrichtung (52) angeordnet ist, wobei der erste Gehäusebereich (58) und der zweite Gehäusebereich (60) durch den Handgriff (68) verbunden sind, und insbesondere, dass die Gehäuseeinrichtung (44) eine Unterschale (46) und eine an der Unterschale (46) sitzende Oberschale (48) aufweist.

4. Handgehaltene Reinigungs-/Schleifmaschine nach Anspruch 3, **dadurch gekennzeichnet, dass** die Gehäuseeinrichtung (44) an einem ersten Rohrelement (18) angeordnet ist, und insbesondere, dass zwischen dem ersten Rohrelement (18) und dem Handgriff (68) ein Fingerdurchtauchbereich (72) liegt, und insbesondere, dass in dem ersten Rohrelement (18) ein Stabelement (24) feststellbar verschieblich geführt ist.

5. Handgehaltene Reinigungs-/Schleifmaschine nach Anspruch 4, **dadurch gekennzeichnet, dass** an dem ersten Rohrelement (18) oder an einem Stabelement (24) an oder im Bereich eines dem Werkzeugkopf (14) abgewandten Endes ein Haltegriff (32) angeordnet ist, und insbesondere, dass der Haltegriff (32) mindestens näherungsweise in einer Linie (90) mit dem Handgriff (68) liegt.

6. Handgehaltene Reinigungs-/Schleifmaschine nach Anspruch 4 oder 5, **dadurch gekennzeichnet, dass** in dem ersten Rohrelement (18) ein Absaugekanal (42) gebildet ist, welcher in fluidwirksamer Verbindung mit dem Werkzeugkopf (14) steht, und insbesondere, dass an oder in der Nähe eines dem Werkzeugkopf (14) abgewandten Endes des ersten Rohrelements (18) oder eines in dem ersten Rohrelement (18) geführten Stabelements (24) ein Anschluss (28) für einen Staubsauger angeordnet ist.

7. Handgehaltene Reinigungs-/Schleifmaschine nach einem der vorangehenden Ansprüche, **dadurch gekennzeichnet, dass** durch den Handgriff (68) eine Welle (56; 142; 144; 148) geführt ist, welche an den Antriebsmotor (50) gekoppelt ist, und insbesondere, dass die Welle (56) die Lüftereinrichtung (54) antreibt, und insbesondere, dass die Welle (56) an die Getriebeeinrichtung (52) gekoppelt ist, und insbesondere, dass die Getriebeeinrichtung (52) und die Lüftereinrichtung (54) im gleichen Gehäusebereich (60) angeordnet sind, und insbesondere, dass die Lüftereinrichtung (54) an die Getriebeeinrichtung (52) gekoppelt ist, und insbesondere, dass von der Getriebeeinrichtung (52) eine Welleneinrichtung (84) zu dem Werkzeugkopf (14) geführt ist.

8. Handgehaltene Reinigungs-/Schleifmaschine nach einem der vorangehenden Ansprüche, **dadurch gekennzeichnet, dass** eine Welleneinrichtung (84) zum Antrieb eines Werkzeugs mindestens teilweise in einem zweiten Rohrelement (86) geführt ist, welches an eine Gehäuseeinrichtung (44) für die Lüftereinrichtung (54) und/oder Getriebeeinrichtung (52) angeordnet ist, und insbesondere, dass das zweite Rohrelement (86) parallel beabstandet zu einem ersten Rohrelement (18) ist, und insbesondere, dass das zweite Rohrelement (86) mindestens näherungsweise in einer Linie (90) mit dem Handgriff (68) liegt, und insbesondere, dass das zweite Rohrelement (86) mit linearer Erstreckung ausgebildet ist.

9. Handgehaltene Reinigungs-/Schleifmaschine nach Anspruch 8, **dadurch gekennzeichnet, dass** an dem zweiten Rohrelement (86) ein Bogenelement (94) angeordnet ist, an welchem der Werkzeugkopf (14) in einer Richtung (Q) quer zu der Erstreckungsrichtung des zweiten Rohrelements (86) beabstandet zu dem zweiten Rohrelement (86) gelagert ist, und insbesondere, dass das Bogenelement (94) einen Bereich (98) aufweist, welcher parallel zum zweiten Rohrelement (86) angeordnet ist, wobei in diesem Bereich eine Lagereinrichtung (108) für den Werkzeugkopf (14) sitzt, und insbesondere, dass das Bogenelement (94) einen 180°-Bogen bildet, und insbesondere, dass eine Lagereinrichtung (108) für den Werkzeugkopf (14) in einem größeren Querabstand zu dem zweiten Rohrelement (86) angeordnet ist als zu dem ersten Rohrelement (18), und insbesondere, dass ein Absaugekanal (42) das Bogenelement (94) kreuzt, und insbesondere, dass eine Welleneinrichtung (84) von dem zweiten Rohrelement (86) durch ein drittes Rohrelement (114) zu dem Werkzeugkopf (14) geführt ist, und insbesondere, dass das dritte Rohrelement (114) einen 90°-Bogen bildet.

10. Handgehaltene Reinigungs-/Schleifmaschine nach Anspruch 9, **dadurch gekennzeichnet, dass** in dem dritten Rohrelement (114) ein Absaugekanal (42) gebildet ist, welcher mit einem Absaugekanal im ersten Rohrelement (18) fluidwirksam verbunden ist, und insbesondere, dass der Absaugekanal (42) im dritten Rohrelement (114) die Welleneinrichtung (84) umgibt, und insbesondere, dass ein Absaugekanal (42), welcher einen im dritten Rohrelement (114) gebildeten Absaugeraum umfasst, einen Bereich (126) aufweist, welcher zwischen dem Absaugeraum im dritten Rohrelement (114) und einem Absaugeraum im ersten Rohrelement (18) liegt, und insbesondere, dass der Bereich (126) ein 180°-Bogen ist.

11. Handgehaltene Reinigungs-/Schleifmaschine nach einem der vorangehenden Ansprüche, **dadurch gekennzeichnet, dass** an der Halteeinrichtung (12) ein Gehäuse (134) angeordnet ist, durch welches eine Welleneinrichtung (84) durchgeführt ist und an welchem ein erstes Rohrelement (18) und ein zweites Rohrelement (86) sitzen, welche mit einer Gehäuseeinrichtung (44) für den Antriebsmotor (50) verbunden sind, und an welchem ein drittes Rohrelement (114) sitzt, welches mit dem Werkzeugkopf (14) verbunden ist.

12. Handgehaltene Reinigungs-/Schleifmaschine nach einem der vorangehenden Ansprüche, **dadurch gekennzeichnet, dass** ein Anschluss für einen Absaugekanal (42) an dem Werkzeugkopf (14) eine Welleneinrichtung (84) umgibt, und insbesondere, dass eine Achse des Absaugekanals (42) am Anschluss an den Werkzeugkopf (14) mindestens näherungsweise koaxial zu einer Drehachse (130) der Welleneinrichtung (84) im Bereich der Ankopplung an den Werkzeugkopf (14) ist.

13. Handgehaltene Reinigungs-/Schleifmaschine nach einem der vorangehenden Ansprüche, **dadurch gekennzeichnet, dass** der Antriebsmotor (50) schwimmend in einer Gehäuseeinrichtung (44) gelagert ist.

14. Handgehaltene Reinigungs-/Schleifmaschine nach Anspruch 13, **dadurch gekennzeichnet, dass** zwischen dem Antriebsmotor (50) und der Getriebeeinrichtung (52) eine Welle (56) angeordnet ist, und insbesondere, dass die Welle (56) in der Gehäuseeinrichtung (44) positioniert ist, und insbesondere, dass die Welle (56) eine biegsame Welle (144) ist oder ein biegsames Wellenelement umfasst, und insbesondere, dass die Welle (56) mindestens zwei Wellenelemente (150a, 150b, 150c) umfasst, welche über mindestens eine elastische Kupplung (152, 154) verbunden sind.

15. Handgehaltene Reinigungs-/Schleifmaschine nach einem der vorangehenden Ansprüche, **gekennzeichnet durch** eine Ausbildung als Langhalsmaschine, und insbesondere, dass ein Abstand zwischen dem Antriebsmotor (50) und dem Werkzeugkopf (14) in einer Erstreckungsrichtung (20) der Halteeinrichtung (12) mindestens 0,3 m beträgt.

## Claims

1. Handheld cleaning/grinding machine, comprising a holding device (12) for holding the cleaning/grinding machine, a drive motor (50) arranged at the holding device (12), and a tool head (14) which is pivotable relative to the holding device (12) about at least one pivot axis (110), **characterized in that** a channel (64) is arranged between the drive motor (50) and a fan device (54) for the drive motor (50) and/or a gear device (52), said channel being formed in a hand grip (68) for holding the cleaning/grinding machine.

2. Handheld cleaning/grinding machine in accordance with claim 1, **characterized in that** a finger pass-through region (72) is located below the hand grip (68).

3. Handheld cleaning/grinding machine in accordance with any one of the preceding claims, **characterized in that** the drive motor (50) and the fan device (54) and/or the gear device (52) are arranged in a housing device (44), and in particular **in that** the housing device (44) has associated with it a through-opening (74) below the hand grip (68), and in particular **in that** the housing device (44) has a first housing region (58) in which the drive motor (50) is arranged, and a spaced-apart second housing region (60) in which the fan device (54) and/or the gear device (52) is arranged, wherein the first housing region (58) and the second housing region (60) are connected by the hand grip (68), and in particular **in that** the housing device (44) has a lower shell (46) and an upper shell (48) seated on the lower shell (46).

4. Handheld cleaning/grinding machine in accordance with claim 3, **characterized in that** the housing device (44) is arranged on a first tube element (18), and in particular **in that** a finger pass-through region (72) is located between the first tube element (18) and the hand grip (68), and in particular **in that** a rod element (24) is displaceably arranged in the first tube element (18) so as to be fixable.

5. Handheld cleaning/grinding machine in accordance with claim 4, **characterized in that** a holding grip (32) is arranged on the first tube element (18) or on a rod element (24) at or in the area of an end facing away from the tool head (14), and in particular **in that** the holding grip (32) is at least approximatly in one line (90) with the hand grip (68).

6. Handheld cleaning/grinding machine in accordance with claim 4 or 5, **characterized in that** a suction channel (42) is formed in the first tube element (18), said suction channel being operatively connected for fluid communication with the tool head (14), and in particular **in that** a connector (28) for a vacuum cleaner is arranged at or in the vicinity of an end of the first tube element (18) or of a rod element (24) arranged in the first tube element (18) that faces away from the tool head (14).

7. Handheld cleaning/grinding machine in accordance with any one of the preceding claims, **characterized in that** a shaft (56; 142; 144; 148) extends through the hand grip (68), said shaft (56) being coupled to the drive motor (50), and in particular **in that** the shaft (56) drives the fan device (54), and in particular **in that** the shaft (56) is coupled to the gear device (52), and in particular **in that** the gear device (52) and the fan device (54) are arranged in the same housing region (60), and in particular **in that** the fan device (54) is coupled to the gear device (52), and in particular **in that** a shaft device (84) extends from the gear device (52) to the tool head (14).

8. Handheld cleaning/grinding machine in accordance with any one of the preceding claims, **characterized in that** a shaft device (84) for driving a tool is arranged at least partially in a second tube element (86) which is arranged on a housing device (44) for the fan device (54) and/or gear device (52), and in particular **in that** the second tube element (86) is in parallel spaced relation to a first tube element (18), and in particular **in that** the second tube element (86) is at least approximately in one line (90) with the hand grip (68), and in particular **in that** the second tube element (86) is of linearly extending configuration.

9. Handheld cleaning/grinding machine in accordance with claim 8, **characterized in that** arranged on the second tube element (86) is an arcuate element (94) on which the tool head (14) is supported in a direction (Q) transverse to the extension direction of the second tube element (86) so as to be spaced-apart from the second tube element (86), and in particular **in that** the arcuate element (94) has a region (98) which is arranged parallel to the second tube element (86), wherein a bearing device (108) for the tool head (14) is seated in this region, and in particular **in that** the arcuate element (94) forms a 180° arc, and in particular **in that** a bearing device (108) for the tool head (14) is arranged at a greater transverse distance to the second tube element (86) than to the first tube element (18), and in particular in that a suction channel (42) crosses the arcuate element (94), and in particular **in that** a shaft device (84) extends from the second tube element (86) through a third tube element (114) to the tool head (14), and in particular **in that** the third tube element (114) forms a 90° arc.

10. Handheld cleaning/grinding machine in accordance with claim 9, **characterized in that** a suction channel (42) is formed in the third tube element (114), said suction channel being operatively connected for fluid communication with a suction channel in the first tube element (18), and in particular **in that** the suction channel (42) in the third tube element (114) surrounds the shaft device (84), and in particular **in that** a suction channel (42) which comprises a suction space formed in the third tube element (114) has a region (126) which is located between the suction space in the third tube element (114) and a suction space in the first tube element (18), and in particular **in that** the region (126) is a 180° arc.

11. Handheld cleaning/grinding machine in accordance with any one of the preceding claims, **characterized in that** arranged on the holding device (12) is a housing (134) through which a shaft device (84) extends and on which are seated a first tube element (18) and a second tube element (86) which are connected to a housing device (44) for the drive motor (50), and on which is seated a third tube element (114) which is connected to the tool head (14).

12. Handheld cleaning/grinding machine in accordance with any one of the preceding claims, **characterized in that** a connector for a suction channel (42) at the tool head (14) surrounds a shaft device (84), and in particular **in that** an axis of the suction channel (42) at the connection to the tool head (14) is at least approximately coaxial with a rotation axis (130) of the shaft device (84) in the area of the coupling thereof to the tool head (14).

13. Handheld cleaning/grinding machine in accordance with any one of the preceding claims, **characterized in that** the drive motor (50) is float-mounted in a housing device (44).

14. Handheld cleaning/grinding machine in accordance with claim 13, **characterized in that** a shaft (56) is arranged between the drive motor (50) and the gear device (52), and in particular **in that** the shaft (56) is positioned in the housing device (44), and in particular **in that** the shaft (56) is a flexible shaft (144) or comprises a flexible shaft element, and in particular **in that** the shaft (56) comprises at least two shaft elements (150a, 150b, 150c) that are connected via at least one flexible coupling (152, 154).

15. Handheld cleaning/grinding machine in accordance with any one of the preceding claims, **characterized in that** it is configured as a long-neck machine, and in particular **in that** a distance between the drive motor (50) and the tool head (14) in an extension direction (20) of the holding device (12) is at least 0.3 m.

## Revendications

1. Machine de nettoyage/d'affilage manuelle, comprenant un dispositif de maintien (12) pour le maintien de la machine de nettoyage/ d'affilage, un moteur d'entraînement (50) qui est disposé sur le dispositif de maintien (12), et une tête d'outil (14) qui peut être pivotée autour d'au moins un axe de pivotement (110) par rapport au dispositif de maintien (12), **caractérisée en ce qu'**un canal (64) qui est formé dans une poignée (68) destinée à maintenir la machine de nettoyage/d'affilage, est disposé entre le moteur d'entraînement (50) et un dispositif de ventilation (54) pour le moteur d'entraînement (50) et/ou un dispositif d'engrenage (52).

2. Machine de nettoyage/d'affilage manuelle selon la revendication 1, **caractérisée en ce qu'**une zone d'enfoncement de doigt (72) se situe sous la poignée (68).

3. Machine de nettoyage/d'affilage manuelle selon l'une quelconque des revendications précédentes, **caractérisée en ce que** le moteur d'entraînement (50) et le dispositif de ventilation (54) et/ou le dispositif d'engrenage (52) sont disposés dans un dispositif de boîtier (44), et en particulier **en ce qu'**au dispositif de boîtier (44) est associée une ouverture continue (74) sous la poignée (68), et en particulier **en ce que** le dispositif de boîtier (44) présente une première zone de boîtier (58), dans laquelle le moteur d'entraînement (50) est disposé, et une deuxième zone de boîtier (60) espacée, dans laquelle le dispositif de ventilation (54) et/ou le dispositif d'engrenage (52) est disposé, la première zone de boîtier (58) et la deuxième zone de boîtier (60) étant reliées par la poignée (68), et en particulier **en ce que** le dispositif de boîtier (44) présente une coque inférieure (46) et une coque supérieure (48) logeant sur la coque inférieure (46).

4. Machine de nettoyage/d'affilage manuelle selon la revendication 3, **caractérisée en ce que** le dispositif de boîtier (44) est disposé sur un premier élément tubulaire (18), et en particulier **en ce qu'**entre le premier élément tubulaire (18) et la poignée (68) se trouve une zone d'enfoncement de doigt (72) et en particulier **en ce qu'**un élément barre (24) est guidé de manière à pouvoir être immobilisé et mobile dans le premier élément tubulaire (18).

5. Machine de nettoyage/d'affilage manuelle selon la revendication 4, **caractérisée en ce qu'**une poignée de maintien (32) est disposée sur le premier élément tubulaire (18) ou sur un élément barre (24) sur ou dans la zone d'une extrémité éloignée de la tête d'outil (14), et en particulier **en ce que** la poignée de maintien (32) se trouve au moins approximativement dans une ligne (90) avec la poignée (68).

6. Machine de nettoyage/d'affilage manuelle selon la revendication 4 ou 5, **caractérisée en ce qu'**un canal d'aspiration (42) est formé dans le premier élément tubulaire (18), lequel est en liaison fluidique active avec la tête d'outil (14), et en particulier **en ce qu'**un raccord (28) pour un aspirateur est disposé sur ou à proximité d'une extrémité éloignée de la tête d'outil (14) du premier élément tubulaire (18) ou d'un élément barre (24) guidé dans le premier élément tubulaire (18).

7. Machine de nettoyage/d'affilage manuelle selon l'une quelconque des revendications précédentes, **caractérisée en ce qu'**un arbre (56 ; 142 ; 144 ; 148) traverse la poignée (68), lequel est couplé au moteur d'entraînement (50), et en particulier **en ce que** l'arbre (56) entraîne le dispositif de ventilation (54), et en particulier **en ce que** l'arbre (56) est couplé au dispositif d'engrenage (52), et en particulier **en ce que** le dispositif d'engrenage (52) et le dispositif de ventilation (54) sont disposés dans la même zone de boîtier (60), et en particulier **en ce que** le dispositif de ventilation (54) est couplé au dispositif d'engrenage (52), et en particulier **en ce qu'**un dispositif d'arbre (84) est guidé vers la tête d'outil (14) par le dispositif d'engrenage (52).

8. Machine de nettoyage/d'affilage manuelle selon l'une quelconque des revendications précédentes, **caractérisée en ce qu'**un dispositif d'arbre (84) est guidé pour l'entraînement d'un outil au moins en partie dans un deuxième élément tubulaire (86) qui est disposé sur un dispositif de boîtier (44) pour le dispositif de ventilation (54) et/ou dispositif d'engrenage (52), et en particulier **en ce que** le deuxième élément tubulaire (86) est espacé parallèlement d'un premier élément tubulaire (18), et en particulier **en ce que** le deuxième élément tubulaire (86) se situe au moins approximativement dans une ligne (90) avec la poignée (68) et en particulier **en ce que** le deuxième élément tubulaire (86) est réalisé avec une extension linéaire.

9. Machine de nettoyage/d'affilage manuelle selon la revendication 8, **caractérisée en ce qu'**un élément courbé (94) est disposé sur le deuxième élément tubulaire (86), sur lequel élément courbé la tête d'outil (14) est logée à distance du deuxième élément tubulaire (86) dans une direction (Q) transversale au sens d'extension du deuxième élément tubulaire (86), et en particulier **en ce que** l'élément courbé (94) présente une zone (98) qui est disposée parallèlement au deuxième élément tubulaire (86), un dispositif de palier (108) pour la tête d'outil (14) logeant dans cette zone et en particulier en ce que l'élément courbé (94) forme un arc de 180°, et en particulier **en ce qu'**un dispositif de palier (108) pour la tête d'outil (14) est disposé à une distance transversale du deuxième élément tubulaire (86) supérieure qu'à celle du premier élément tubulaire (18), et en particulier **en ce qu'**un canal d'aspiration (42) croise l'élément courbé (94), et en particulier **en ce qu'**un dispositif d'arbre (84) est guidé à partir du deuxième élément tubulaire (86) en passant par un troisième élément tubulaire (114) à la tête d'outil (14), et en particulier **en ce que** le troisième élément tubulaire (114) forme un arc de 90°.

10. Machine de nettoyage/d'affilage manuelle selon la revendication 9, **caractérisée en ce qu'**un canal d'aspiration (42) est formé dans le troisième élément tubulaire (114), lequel canal est relié de manière active fluidiquement à un canal d'aspiration dans le premier élément tubulaire (18), et en particulier **en ce que** le canal d'aspiration (42) dans le troisième élément tubulaire (114) entoure le dispositif d'arbre (84), et en particulier **en ce qu'**un canal d' aspiration (42) qui comporte un espace d'aspiration formé dans le troisième élément tubulaire (114), présente une zone (126) qui se situe entre l'espace d'aspiration dans le troisième élément tubulaire (114) et un espace d'aspiration dans le premier élément tubulaire (18), et en particulier **en ce que** la zone (126) est un arc de 180°.

11. Machine de nettoyage/d'affilage manuelle selon l'une quelconque des revendications précédentes, **caractérisée en ce qu'**un boîtier (134) est disposé sur le dispositif de maintien (12), lequel boîtier est traversé par un dispositif d'arbre (84) et sur lequel boîtier logent un premier élément tubulaire (18) et un deuxième élément tubulaire (86) qui sont reliés à un dispositif de boîtier (44) pour le moteur d'entraînement (50), et sur lequel boîtier loge un troisième élément tubulaire (114) qui est relié à la tête d'outil (14).

12. Machine de nettoyage/d'affilage manuelle selon l'une quelconque des revendications précédentes, **caractérisée en ce qu'**un raccord pour un canal d'aspiration (42) sur la tête d'outil (14) entoure un dispositif d'arbre (84), et en particulier **en ce qu'**un axe du canal d'aspiration (42) à la suite de la tête d'outil (14) est au moins approximativement coaxial à un axe de rotation (130) du dispositif d'arbre (84) dans la zone du couplage à la tête d'outil (14).

13. Machine de nettoyage/d'affilage manuelle selon l'une quelconque des revendications précédentes, **caractérisée en ce que** le moteur d'entraînement (50) est logé de manière flottante dans un dispositif de boîtier (44).

14. Machine de nettoyage/d'affilage manuelle selon la revendication 13, **caractérisée en ce qu'**un arbre (56) est disposé entre le moteur d'entraînement (50) et le dispositif d'engrenage (52), et en particulier **en ce que** l'arbre (56) est positionné dans le dispositif de boîtier (44), et en particulier **en ce que** l'arbre (56) est un arbre flexible (144) ou comporte un élément d'arbre flexible, et en particulier **en ce que** l'arbre (56) comporte au moins deux éléments d'arbre (150a, 150b, 150c) qui sont reliés par au moins un couplage élastique (152, 154).

15. Machine de nettoyage/d'affilage manuelle selon l'une quelconque des revendications précédentes, **caractérisée par** sa réalisation comme machine à long col, et en particulier en ce qu'une distance entre le moteur d'entraînement (50) et la tête d'outil (14) dans un sens d'étendue (20) du dispositif de maintien (12) s'élève au moins à 0,3 m.
